# EUROPÄISCHE PATENTSCHRIFT

(11) **EP 0 070 011 B1**
(45) Veröffentlichungstag und Bekanntmachung des Hinweises auf die Patenterteilung: **23.01.1985**
(21) Anmeldenummer: 82106169.4
(22) Anmeldetag: 09.07.1982
(51) Int. Cl.: C25D 17/20

(54) **Galvanisiereinrichtung**
Electroplating apparatus
Dispositif de galvanisation

(30) Priorität: 10.07.1981 DE 3127390
(43) Veröffentlichungstag der Anmeldung: 19.01.1983
(73) Patentinhaber: SIEMENS AKTIENGESELLSCHAFT, 80333 München (DE)
(72) Erfinder: De Vries, Hans, NL-8181 NG Heerde (NL); Birkle, Siegfried, Dr., D-8552 Höchstadt/Aisch (DE); Stöger, Klaus, D-8500 Nürnberg (DE); Gehring, Johann, D-8521 Spardorf (DE)

## Beschreibung

Die Erfindung bezieht sich auf eine Einrichtung für das elektrolytische Abscheiden von Metallen auf Gegenständen, bestehend aus einer Galvanisierwanne, in der sich während des Betriebes ein Elektrolyt befindet, einer in dieser Galvanisierwanne angeordneten und mit dem einen Pol einer Spannungsquelle verbundenen Trommel, in der die zu galvanisierenden Gegenstände sich während des Betriebes befinden, sowie einer Anode, die mit dem anderen Pol der Spannungsquelle verbunden ist.

Eine solche Einrichtung ist bereits bekannt, insbesondere für das Galvanisieren von kleinen Gegenständen. Die ganz abschließbare Trommel wird mit einer Charge der zu galvanisierenden Gegenstände gefüllt, dann in das Elektrolytbad gebracht und während einer vorausbestimmten Zeit gedreht. Solche Einrichtungen sind für die Durchführung eines fortlaufenden Galvanisiervorganges ungeeignet. Außerdem sind sie dann ungeeignet, wenn es sich um das galvanische Abscheiden von Metall aus einem sauerstofffreien und wasserfreien Elektrolyten handelt, wobei über dem Elektrolyten während des gesamten Vorgangs vorzugsweise eine Atmosphäre aus inertem Gas erhalten bleiben muß.

Nunmehr ist aus der deutschen Patentschrift 25 37 256 eine Einrichtung bekannt, bei der eine Galvanisierwanne mit einem ringförmigen Elektrolyttrog verwendet wird, dessen ringförmige Innenwand über dem Elektrolyten durch einen scheibenförmigen Wandteil geschlossen ist, während auf der bis zu einem höheren Niveau reichenden Außenwand ein abschließender Deckel befestigt ist. Zwischen dem scheibenförmigen Wandteil und dem Deckel ist eine Kontaktiervorrichtung vorgesehen, die eine Reihe von Tragarmen aufweist, die mit ihrem inneren Ende mit der Rotationsachse eines Antriebsmechanismus verbunden sind. Die bis über den Elektrolyten in dem ringförmigen Trog herausragenden anderen Enden der Tragarme dienen als Stützpunkt für das Aufhängen von Warengestellen, an denen die zu galvanisierenden Gegenstände befestigt werden müssen. Diese Warengestelle werden zunächst in eine über dem Deckel des Elektrolyttroges angeordnete Schleusenkammer gebracht, die mit einem inerten Gas gefüllt werden kann. Von dort aus werden die Warengestelle durch eine verschließbare Tür in die Galvanisierwanne heruntergelassen und an einem der Tragarme aufgehängt. Das Entfernen der Warengestelle erfolgt in umgekehrter Reihenfolge.

Diese bekannte Einrichtung ist nur für das Galvanisieren von Gegenständen geeignet, die auf Gestellen befestigt werden können. Für das Galvanisieren von kleinen Gegenständen mit großen Stückzahlen, wie Bolzen, Muttern, Schrauben, Abstandsbuchsen und dergleichen ist diese Einrichtung unwirtschaftlich, weil das Aufspannen solcher Gegenstände sehr arbeitsintensiv und deshalb sehrteuer wäre.

Der vorliegenden Erfindung liegt die Aufgabe zugrunde, eine Einrichtung zu schaffen, mit der es möglich ist, in einem fortlaufenden Prozeß auch kleine Gegenstände zu galvanisieren, ohne daß diese aufgespannt zu werden brauchen.

Diese Aufgabe wird mit einer Einrichtung gemäß der Erfindung dadurch erreicht, daß die Trommel als ein um seine Längsachse drehbarer Zylinder mit offenen Enden ausgeführt ist und daß die Trommel mit Führungsmitteln für das Bewegen der zu galvanisierenden Gegenstände durch die Trommel von einer mit Transportmitteln versehenen Eingangsstation an dem einen offenen Ende zu einer mit Transportmitteln versehenen Ausgangsstation an dem anderen offenen Ende der Trommel ausgerüstet ist. Die zu galvanisierenden Gegenstände werden nun durch die genannten Transportmittel in der Eingangsstation in das eine offene Ende der drehbaren Trommel gebracht. Durch die Führungsmittel in der Trommel werden die Gegenstände allmählich zu dem anderen offenen Ende der Trommel gefördert, wo die dort vorhandenen Transportmittel das Ausbringen der galvanisierten Gegenstände nach außerhalb der Einrichtung besorgen.

In einer bevorzugten Ausführungsform der Erfindung, die insbesondere für das galvanische Abscheiden von Aluminium aus einem von vornherein sauerstofffreien und wasserfreien aluminium-organischen Elektrolyten bestimmt ist, ist die Galvanisierwanne gasdicht abschließbar ausgeführt, wobei über dem Elektrolyten ein inertes Gas einführbar ist und wobei die Eingangsstation und die Ausgangsstation Flüssigkeitsschleusen enthalten.

Bei einer bevorzugten Ausführungsform der Erfindung sind sowohl die Eingangsstation als auch die Ausgangsstation mit je einer bis über das Niveau des Elektrolyten ragenden Trennwand zwischen der Galvanisierwanne, in der sich die Trommel befindet, und den Flüssigkeitsschleusen der Eingangsstation bzw. der Ausgangsstation versehen sind, wobei die Flüssigkeitsschleusen der Eingangsstation und der Ausgangsstation mit Flüssigkeit bis zu einem Niveau unter dem Rand der Trennwand gefüllt sind und mit einer weiteren von dem oberen Gehäuseteil bis in die Flüssigkeit herunterreichenden weiteren Trennwand versehen sind.

Diese weiteren Trennwände grenzen den Raum über dem Elektrolyten in der Galvanisierwanne von den Räumen über der Flüssigkeit der Flüssigkeitsschleusen der Eingangs- bzw. Ausgangsstation ab, also von den Räumen, die während der Durchführung des Galvanisierprozesses vorzugsweise mit einem trägen Gas gefüllt sind.

Weitere Vorteile, Kennzeichen und Eigenschaften der Einrichtung ergeben sich aus der nachfolgenden Beschreibung eines in der Zeichnung dargestellten Ausführungsbeispiels.

Anhand der Zeichnung, in der ein Ausführungsbeispiel schematisch dargestellt ist, wird die Erfindung näher erläutert; es zeigt
Fig. 1 eine Vorderansicht einer Einrichtung,
Fig. 2 eine Schnittansicht einer nach der Linie 11-11 geschnittenen Eingangsstation der Einrichtung nach Fig. 1 und
Fig. 3 eine Schnittansicht einer nach der Linie 111-111 geschnittenen Ausgangsstation der Einrichtung nach Fig. 1.

Im folgenden Text sind die in den verschiedenen Figuren vorkommenden gleichen Einzelteile mit denselben Bezugsziffern gekennzeichnet.

Wie aus den Figuren zu ersehen ist, besteht die Einrichtung aus einer langgestreckten Galvanisierwanne 1, die an dem einen Ende durch eine in der Hauptsache quer zur Längsrichtung dieser Galvanisierwanne 1 angeordneten Eingangsstation 2 und an dem anderen Ende durch eine ebenfalls in der Hauptsache quer zur Längsrichtung der Galvanisierwanne 1 angeordneten Ausgangsstation 3 abgeschlossen ist. Die Galvanisierwanne 1 und die Eingangs- und Ausgangsstation 2 und 3 sind auf einem in den Figuren schematisch angedeuteten Fundament 9 angeordnet. In der Galvanisierwanne 1 befindet sich eine langgestreckte Trommel 4, die auf einer Anzahl von Rollenpaaren 5, 6, 7 und 8 drehbar gelagert ist. Wie insbesondere aus Fig. 2 hervorgeht, wo das Rollenpaar 5 mehr im Detail sichtbar ist, ist jedes dieser Rollenpaare mit 2 Rädern oder Rollen 5a und 5b versehen, die in einigem Abstand voneinander in der Galvanisierwanne befestigt sind. Die entsprechenden Rollen 5a, 6a, 7a und 8a sind, ebenso wie die entsprechenden Rollen 5b, 6b, 7b und 8b, so untereinander ausgerichtet, daß mit einer Anzahl von Verstärkungs-und Führungsringen 10 bis 13 versehene Trommel 4 auf diesen Rollenpaaren 5 bis 8 drehbar gelagert ist. An der Galvanisierwanne 1 befindet sich weiter eine Antriebseinheit 14, die auf eine nicht näher angedeutete Weise für den Drehantrieb der Trommel 4 sorgt. Die Trommel 4 ist mit Führungsmitteln 15 in Form von auf der Innenoberfläche spiralförmig angebrachten, über diese Innenoberfläche verlaufenden Rippen versehen. Wenn sich die Trommel 4 dreht, dann sorgen diese Rippen dafür, daß die in der Trommel 4 befindlichen zu galvanisierenden kleinen Gegenstände allmählich von der Eingangsstation 2 zur Ausgangsstation 3 befördert werden.

Anstelle einer einzelnen Rippe können auch mehrere ineinandergreifende spiralförmige Rippen verwendet werden.

Die Eingangsstation 2 enthält bei dem gewählten Ausführungsbeispiel eine Flüssigkeitsschleuse, die sich unmittelbar an die Galvanisierwanne 1 anschließt. Ihr Gehäuse 20 verläuft senkrecht zur Längsrichtung der Galvanisierwanne 1, wie Fig. 2 zeigt. In dem Gehäuse 20 der Eingangsstation 2 ist eine Trennwand 21 angebracht, deren oberer Rand 22 sich über das Niveau 23 des Elektrolyten 16 in der Galvanisierwanne 1 erstreckt. Der Raum an der anderen Seite der Trennwand 21 ist zur Bildung einer Flüssigkeitsschleuse bis unter den Rand 22 der Trennwand 21 mit Flüssigkeit 17, z. B. Toluol, gefüllt. Von dem oberen Gehäuseteil 28 der Eingangsstation 2 verläuft eine weitere Trennwand 24 bis in diese Flüssigkeit 17. Wie Fig. 2 zeigt, befindet sich links von dieser weiteren Trennwand 24 ein Einführtrichter 29, durch den die zu galvanisierenden Gegenstände in die Eingangsstation 2 eingebracht werden können. Die bis in die Flüssigkeit 17 reichende Trennwand 24 sorgt dafür, daß der Raum über der Flüssigkeit 17 und über dem Elektrolyten 16 in der Galvanisierwanne 1, in dem sich ein inertes Gas befindet, von der Außenwelt abgeschlossen ist, so daß über die Eingangsstation 2 einerseits kein inertes Gas entweichen kann und andererseits kein Sauerstoff in diesen Raum eintreten kann. Die zu galvanisierenden Gegenstände werden den in Fig. 2 schematisch wiedergegebenen Einführtrichter 29 mit einer Dosierschüttelrinne 25 zugeführt und gelangen dann auf ein in der Eingangsstation 2 angeordnetes Transportband 26, dessen eines Ende sich unter der Trennwand 24 der Flüssigkeitsschleuse bis an die eine Seite dieser Trennwand 24 in der Flüssigkeit 17 erstreckt und dessen anderes Ende auf der anderen Seite der Trennwand 24 über der Flüssigkeit 17 herauskommt und sich bis zur oder vorbei an der Trennwand 21 erstreckt. Die über den Einführtrichter 29 mit der Dosierschüttelrinne 25 eingebrachten Gegenstände werden von diesem Transportband 26 aus der Flüssigkeit 17 der Flüssigkeitsschleuse nach oben transportiert und gelangen dann über einen Trichter 27 zum vorderen Ende der Trommel 4.

Wie bereits bemerkt wurde, werden die Gegenstände von den rippenförmigen Führungsmitteln 15 während der Drehung der Trommel 4 allmählich von der Eingangsstation 2 zur Ausgangsstation 3 befördert.

Die Ausgangsstation 3 besteht ebenso wie die Eingangsstation 2 aus einem in sich geschlossenen Gehäuse 30, das sich an die Galvanisierwanne 1 anschließt. Wie Fig. 3 mehr im Detail zeigt, befindet sich auch im Gehäuse 30 der Ausgangsstation 3 eine Trennwand 31, deren oberer Rand 32 über das Niveau 23 des Elektrolyten 17 in der Galvanisierwanne 1 herausragt.

Wie Fig. 3 zeigt, enthält auch die Ausgangsstation 3 eine Flüssigkeitsschleuse. Zu diesem Zweck befindet sich auf der rechten Seite dieser Trennwand 31 ein Raum, der bis unter den Rand 32 mit Flüssigkeit 18, z. B. Toluol, gefüllt ist. Von dem oberen Gehäuseteil 19 der Ausgangsstation 3 erstreckt sich eine weitere Trennwand 34 bis in diese Flüssigkeit 18. Diese weitere Trennwand 34 hat dieselbe Funktion wie die weitere Trennwand 24 in der Eingangsstation 2. Die aus der Trommel 4 austretenden galvanisierten Gegenstände werden über einen trichterförmigen Auslaß 35 in die Richtung des unteren Endes eines Transportbandes 36 gelenkt, dessen anderes Ende aus dem Elektrolyten herausgeführt ist und sich bis zu oder vorbei an den Rand 32 der Trennwand 31 erstreckt. Die über dieses Transportband 36 aus dem Elektrolyten 16 hinaustransportierten galvanisierten Gegenstände werden, bevor sie dieses Transportband 36 verlassen, vom anhaftenden Elektrolyten mittels einer Reihe von Sprühdüsen 37, mit denen eine Flüssigkeit (z. B. Toluol) verspritzt wird, die vorzugsweise selbst einen Bestandteil des Elektrolyten bildet, gereinigt.

Von dem oberen Ende des Transportbandes 36 gelangen die gereinigten Gegenstände über ein trichterförmiges Bauteil 38 auf einen in die Flüssigkeit 18 eintauchenden Teil eines weiteren Transportbandes 39, dessen anderes Ende auf der anderen Seite der weiteren Trennwand 34 der Flüssigkeitsschleuse über dieser Flüssigkeit 18 endet und bis zur Ausgangsöffnung in der Ausgangsstation 3 verläuft, die im vorliegenden Fall ein trichterförmiger Stutzen 40 ist.

Wie aus Fig. 1 hervorgeht, befindet sich in der Trommel 4 zentral eine langgestreckte Anode 50, deren Enden isolierend abgestützt sind. Der Übersicht halber ist nur die Abstützung 55 links in Fig. 1 schematisch dargestellt, während die Abstützung auf der rechten Seite nicht dargestellt ist. Auch die Art, in der die Anode 50 mit der für den Elektrolyseprozeß erforderlichen Spannungsquelle verbunden ist, ist in der Figur nicht dargestellt. Bei einer bevorzugten Ausführungsform der Erfindung ist die Trommel 4 aus perforiertem Material hergestellt, und es befinden sich an der Außenseite der Trommel 4 weitere gebogene plattenförmige Anoden 51, 52 und 53. Diese gebogenen plattenförmigen Anoden 51, 52 und 53 erstrecken sich vorzugsweise über einen Winkel a (siehe Fig. 2), der so gewählt ist, daß diese plattenförmigen Anoden sich während des Galvanisiervorganges sehr dicht in der Nähe der wegen der Drehung der Trommel 4 etwas an der Trommelwand hochkriechenden zu galvanisierenden Gegenstände befinden.

Die vorstehend beschriebene Einrichtung ist besonders für das galvanische Abscheiden von Aluminium aus einem sauerstoff- und wasserfreien aluminium-organischen Elektrolyten geeignet. Es ist aber leicht einzusehen, daß die Einrichtung gemäß der Erfindung auch für das Abscheiden anderer Metalle aus einem entsprechenden Elektrolyten verwendet werden kann.

Die Einrichtung gemäß der Erfindung kann für alle galvanischen Prozesse verwendet werden, bei denen während des Prozesses der Zutritt von Sauerstoff vermieden werden muß, weil beispielsweise dadurch der Elektrolyt verschlechtert wird oder weil während des Galvanisierprozesses Dämpfe freiwerden, die mit Sauerstoff eine ungewünschte Verbindung bilden können.

Weitere Merkmale der Erfindung ergeben sich aus den Unteransprüchen 16 und 17.

Es ist verständlich, daß die Erfindung nicht auf die vorstehend beschriebene Ausführungsform der Einrichtung beschränkt ist, sondern daß verschiedene Modifikationen und Änderungen angebracht werden können, ohne den Rahmen der Erfindung zu verlassen. So ist es beispielsweise möglich, anstelle von Transportbändern Eimerkettenförderer zu verwenden; der Trichter mit Dosierschüttelrinne am Eingang der Eingangsstation kann durch eine andere Art Transportmechanismus ersetzt werden, beispielsweise durch ein Transportband oder einen Schneckenförderer oder dgl. Auch die relative Anordnung der Eingangs- und Ausgangsstation zur Galvanisierwanne kann so gewählt sein, daß diese nicht quer, sondern hintereinander liegen, was zu einer anderen Form des Raumes führt, in dem die Anlage untergebracht werden muß. Weiterhin können die Führungsmittel in der Trommel auch als lose Schaufel ausgeführt sein, die so zueinander angeordnet sind, daß bei Drehung der Trommel eine Fortbewegung der zu behandelnden Teile in Achsrichtung erfolgt.

Anstelle der Flüssigkeitsschleusen in der Eingangs- und Ausgangsstation können auch andere Schleusen, z. B. Gasschleusen verwendet werden. Vorzugsweise wird für die Flüssigkeitsschleusen eine Flüssigkeit verwendet, die sich mit dem Elektrolyten verträgt, beispielsweise Toluol.

## Patentansprüche

1. Einrichtung für das elektrolytische Abscheiden von Metall auf Gegenständen, bestehend aus einer Galvanisierwanne, in der sich während des Betriebes ein Elektrolyt befindet, einer in dieser Galvanisierwanne angeordneten, mit dem einen Pol einer Spannungsquelle verbundenen Trommel, in der sich die zu galvanisierenden Gegenstände während des Betriebes befinden, sowie einer Anode, die mit dem anderen Pol der Spannungsquelle verbunden ist, dadurch gekennzeichnet, daß die Trommel (4) als ein um seine Längsachse drehbarer Zylinder mit offenen Enden ausgeführt ist und daß die Trommel (4) mit Führungsmitteln (15) für das Bewegen der zu galvanisierenden Gegenstände durch die Trommel (4) von einer mit Transportmitteln (26) versehenen Eingangsstation (2) am einen offenen Ende zu einer mit Transportmitteln (36, 39) versehenen Ausgangsstation (3) am anderen offenen Ende der Trommel (4) versehen ist.

2. Einrichtung nach Anspruch 1, dadurch gekennzeichnet, daß die Galvanisierwanne (1) für das galvanische Abscheiden von Aluminium aus einem sauerstoff- und wasserfreien aluminium-organischen Elektrolyten gasdicht abschließbar ausgeführt ist, in der über dem Elektrolyten (16) ein inertes Gas einführbar ist, und daß die Eingangsstation (2) und die Ausgangsstation (3) Flüssigkeitsschleusen enthalten.

3. Einrichtung nach Anspruch 2, dadurch gekennzeichnet, daß sowohl die Eingangsstation (2) als auch die Ausgangsstation (3) mit je einer bis über das Niveau (23) des Elektrolyten (16) ragenden Trennwand (21 bzw. 31) zwischen der Galvanisierwanne (1), in der sich die Trommel (4) befindet, und den Flüssigkeitsschleusen der Eingangsstation (2) bzw. der Ausgangsstation (3) versehen sind, wobei die Flüssigkeitsschleusen der Eingangsstation (2) und der Ausgangsstation (3) mit Flüssigkeit (17 bzw. 18) bis zu einem Niveau (23) unter dem Rand (22 bis 32) der Trennwand (21 bzw. 31) gefüllt sind und mit einer weiteren von dem oberen Gehäuseteil (28 bzw. 19) bis in die Flüssigkeit (17 bzw. 18) herunterreichenden weiteren Trennwand (24 bzw. 34) versehen sind.

4. Einrichtung nach einem der Ansprüche 1 bis 3, dadurch gekennzeichnet, daß zu den Transportmitteln in der Eingangsstation (2) ein Transportband (26) gehört, das so angeordnet ist, daß sein eines Ende sich an der einen Seite einer weiteren Trennwand (24) in der Flüssigkeit (17) erstreckt und das andere Ende an der anderen Seite der Trennwand (24) über der Flüssigkeit (17) der Flüssigkeitsschleuse herauskommt und sich bis zum Rand (22) der Trennwand (21) erstreckt.

5. Einrichtung nach Anspruch 4, dadurch gekennzeichnet, daß die zu galvanisierenden Gegenstände über eine Dosierschüttelrinne (25) durch eine Eintrittsöffnung in der Eingangsstation (2) bis über das eine Ende des Transportbandes (26) transportierbar sind.

6. Einrichtung nach Anspruch 4 oder 5, dadurch gekennzeichnet, daß das andere Ende des Transportbandes (26) über einen Trichter endet, dessen unteres Ende sich in das eine Ende der Trommel (4) erstreckt.

7. Einrichtung nach einem der Ansprüche 1 bis 6, dadurch gekennzeichnet, daß zu den Transportmitteln in der Ausgangsstation (3) ein Transportband (39) gehört, das so angeordnet ist, daß sich sein eines Ende an der einen Seite der weiteren Trennwand (34) in der Flüssigkeit (18) befindet und sein anderes Ende an der anderen Seite der weiteren Trennwand (34) über der Flüssigkeit (18) der Flüssigkeitsschleuse und sich bis an die Ausgangsöffnung in der Ausgangsstation (3) erstreckt.

8. Einrichtung nach einem der Ansprüche 1 bis 7, dadurch gekennzeichnet, daß die galvanisierten Gegenstände vom anderen Ende der Trommel (4) zur Flüssigkeitsschleuse der Ausgangsstation (3) durch ein weiteres Transportband (36) transportierbar sind, dessen eines Ende sich im Elektrolyten (16) bis unter das betreffende Ende der Trommel (4) erstreckt, während sein anderes Ende auf der anderen Seite der Trennwand (31) sich bis über die Flüssigkeit (18) in der Flüssigkeitsschleuse der Ausgangsstation (3) sich erstreckt.

9. Einrichtung nach Anspruch 8, dadurch gekennzeichnet, daß zwischen dem über die Flüssigkeit (18) herausragenden Ende des weiteren Transportbandes (36) und dem in die Flüssigkeit (18) ragenden Ende des Transportbandes (39) sich ein trichterförmiges Bauteil (38) befindet.

10. Einrichtung nach Anspruch 9, dadurch gekennzeichnet, daß in der Ausgangsstation (3) über dem Transportband (36) und der Galvanisierwanne (1) Sprühdüsen (37) angebracht sind, um den Elektrolyten von den galvanisierenden Gegenständen abzuspritzen.

11. Einrichtung nach einem der Ansprüche 1 bis 10, dadurch gekennzeichnet, daß die Transportbänder (26, 36 und 39) in einer Richtung senkrecht zur Längsachse der Trommel (4) verlaufen.

12. Einrichtung nach einem der Ansprüche 1 bis 11, dadurch gekennzeichnet, daß die Führungsmittel (15) aus einer oder mehreren spiralförmig auf der Innenwand der Trommel (4) angeordneten vorstehenden Rippen bestehen.

13. Einrichtung nach einem der Ansprüche 1 bis 12, dadurch gekennzeichnet, daß in der Trommel (4) eine Anode (50) angeordnet ist.

14. Einrichtung nach einem der Ansprüche 1 bis 13, dadurch gekennzeichnet, daß die Trommel (4) aus perforiertem Material hergestellt ist.

15. Einrichtung nach Anspruch 14, dadurch gekennzeichnet, daß außerhalb der Trommel (4) in der Galvanisierwanne (1) weitere, vorzugsweise plattenförmige Anoden (51 bis 53) parallel zur Trommel (4) angeordnet sind.

16. Einrichtung nach einem der Ansprüche 1 bis 15, dadurch gekennzeichnet, daß die Trommel (4) aus Kunststoff besteht und daß die elektrische Verbindung zu den zu galvanisierenden Gegenständen durch besondere an der Innenwand der Trommel (4) angeordnete Kontaktelemente erfolgt.

17. Einrichtung nach Anspruch 16 unter Hinweis auf Anspruch 12, dadurch gekennzeichnet, daß die eine oder daß die mehreren spiralförmig an der Innenwand der Trommel (4) angebrachten Rippen zugleich als Kontaktelement dienen.

## Claims

1. Apparatus for the electrodeposition of metal on articles, consisting of an electrolytic bath which contains an electrolyte in operation; a drum which is arranged in this electrolytic bath and is connected to one pole of a voltage source, and which in operation, contains the articles to be electroplated; and an anode which is connected to the other pole of the voltage source, characterised in that the drum is in the form of a cylinder which can be rotated about its longitudinal axis and which has open ends; and that the drum (4) is provided with guide means (15) for moving the articles to be electroplated through the drum (4) from an input station (2) which is provided with transport means (26) and which is arranged at the one open end, to an output station (3) which is provided with transport means (36, 39) and is arranged at the other open end of the drum (4).

2. Apparatus as claimed in claim 1, characterised in that the electrolytic bath (1) is so designed as to be able to be sealed in gas-tight manner for the electrodeposition of aluminium from an organoaluminium electrolyte which is free from oxygen and water, that it is possible to introduce an inert gas into the electrolytic bath above the electrolyte (16); and that the input station (2) and the output station (3) are provided with liquid traps.

3. Apparatus as claimed in claim 2, characterised in that both the input station (2) and the output station (3) are each provided with a partition wall (21 and 31), which projects above the level of the electrolyte (16), between the electro- fytic bath (1) which contains the drum (4) and the liquid traps of the input station (2) and output station (3), the liquid traps of the input station (2) and output station (3) being filled with liquid (17 and 18 resp.) up to a level (23) below the edge (22 to 32) of the partition wall (21 and 31) and being provided with a further partition wall (24 and 34) which extends from the upper part of the housing (28 and 19) down into the liquid (17 and 18).

4. Apparatus as claimed in one of the claims 1 to 3, characterised in that the transport means in the input station (2) includes a conveyor belt (26) which is arranged in such a way that its one end extends on one side of a further partition wall (24) in the liquid and the other end emerges on the other side of the partition wall (24) above the liquid (17) of the liquid trap and extends to the edge (22) of the partition wall (21).

5. Apparatus as claimed in claim 4, characterised in that the articles to be electroplated can be transported by a dispensing shaking channel (25) through an inlet opening in the input station (2) to above the one end of the conveyor belt (26).

6. Apparatus as claimed in claim 4 or 5, characterised in that the other end of the conveyor belt (26) terminates above a funnel, the other end of which extends into the one end of the drum (4).

7. Apparatus as claimed in one of claims 1 to 6, characterised the transport means in the output station (3) includes a conveyor belt (39) which is arranged in such a way that its one end is arranged on one side of the further partition wall (34) in the liquid (18), and its other end on the other side of the further partition wall (34) above the liquid (18) of the liquid trap, and extends to the output opening in the output station (3).

8. Apparatus as claimed in one of claims 1 to 7, characterised in that the electroplated articles can be transported from the other end of the drum (4) to the liquid trap of the output station (3) by means of a further conveyor belt (36), the one end of which extends in the electrolyte (16) to below the relevant end of the drum (4), whilst its other end extends on the other side of the partition wall (31) to above the liquid (18) in the liquid trap of the output station (3).

9. Apparatus as claimed in claim 8, characterised in that a funnel-shaped member (38) is arranged between that end of the further conveyor belt (36) which projects beyond the liquid (18) and that end of the conveyor belt (39) which projects into the liquid (18).

10. Apparatus as claimed in claim 9, characterised in that, in the output station (3) above the conveyor belt (36) and the electrolytic bath (1), spray nozzles (27) are arranged which serve to wash off the electrolyte from the electroplated articles.

11. Apparatus as claimed in one of claims 1 to 10, characterised in that the conveyor belts (26, 36 and 39) run in a direction at right angles to the longitudinal axis of the drum (4).

12. Apparatus as claimed in one of claims 1 to 11, characterised in that the guide means (15) consist of one or more projecting ribs arranged in spiral fashion on the inner walls of the drum (4).

13. Apparatus as claimed in one of claims 1 to 12, characterised in that an anode (50) is arranged in the drum (4).

14. Apparatus as claimed in one of the claims 1 to 13, characterised in that the drum (4) is made of perforated material.

15. Apparatus as claimed in claim 14, characterised in that outside the drum (4) in the electrolytic bath (1), further, preferably disc-shaped anodes (51 to 53) are arranged parallel to the drum (4).

16. Apparatus as claimed in one of claims 1 to 15, characterised in that the drum (4) is made of synthetic resin material, and that the electrical connection to the articles to be electroplated is effected by means of special contact elements arranged on the inner walls of the drum (4).

17. Apparatus as claimed in claim 16 as dependent on claim 12, characterised in that the one or more ribs arranged in spiral fashion on the inner walls of the drum (4) simultaneously serves or serve as contact element.

## Revendications

1. Dispositif pour le dépôt électrolytique de métaux sur des objets, constitué d'une cuve de galvanisation dans laquelle se trouve un électrolyte pendant le fonctionnement, un tambour disposé dans cette cuve de galvanisation, relié à une borne d'une source de tension et dans lequel les objets à galvaniser se trouvent pendant le fonctionnement, ainsi qu'une anode qui est reliée à l'autre borne de la source de tension, caractérisé en ce que le tambour (4) est agencé en un cylindre tournant autour de son axe longitudinal et à extrémités ouvertes, et en ce que le tambour (4) est muni de moyens de guidage (15) pour faire passer les objets à galvaniser dans le tambour (4) d'un poste d'entrée (2) muni de moyens de transport (26) à l'extrémité ouverte, à un poste de sortie (3) muni de moyens de transport (36, 39) à l'autre extrémité ouverte du tambour (4).

2. Dispositif suivant la revendication 1, caractérisé en ce que la cuve de galvanisation (1) est agencée de manière à pouvoir être fermée de façon étanche aux gaz, pour le dépôt galvanique de l'aluminium, à partir d'un électrolyte organo- aluminique, anhydre et exempt d'oxygène, un gaz inerte pouvant être introduit dans la cuve, au-dessus de l'électrolyte (16), et en ce que le poste d'entrée (2) et le poste de sortie (3) contiennent des sas à liquide.

3. Dispositif suivant la revendication 2, caractérisé en ce que, aussi bien le poste d'entrée (2) que le poste de sortie (3) sont munis, respectivement, d'une cloison de séparation (21 et 31) dépassant le niveau (23) de l'électrolyte (16), entre la cuve de galvanisation (1) dans laquelle se trouve le tambour (4) et les sas à liquide du poste d'entrée (2) et du poste de sortie (3), les sas à liquide du poste d'entrée (2) et du poste de sortie (3) étant emplis de liquide (17 et 18) jusqu'à un niveau (23) situé endessous du bord (22 à 32) de la cloison de séparation (21 à 31) et étant munis d'une autre cloison de séparation (24 à 34) s'étendant vers le bas jusque dans le liquide (17 et 18), à partir de la partie supérieure formant enveloppe (28 et 19).

4. Dispositif suivant l'une des revendications 1 à 3, caractérisé en ce que fait partie des moyens de transport du poste d'entrée (2) une bande transporteuse (26) qui est disposée de manière à ce que l'une de ses extrémités s'étende dans le liquide (17) sur l'un des côtés d'une autre cloison de séparation (24), et de manière à ce que l'autre extrémité sorte au-dessus du liquide (17) du sas à liquide de l'autre côté de la cloison de séparation (24), et s'étende jusqu'au bord (22) de la cloison de séparation (21).

5. Dispositif suivant la revendication 4, caractérisé en ce que les objets à galvaniseur peuvent être transportés par un distributeur de dosage à secousses (25), et en passant par une ouverture d'entrée du poste d'entrée (2), jusqu'au-dessus de l'extrémité de la bande transporteuse (26).

6. Dispositif suivant la revendication 4 ou 5, caractérisé en ce que l'autre extrémité de la bande transporteuse (26) se termine au-dessus d'une trémie dont l'extrémité inférieure s'étend dans l'une des extrémités du tambour (4).

7. Dispositif suivant l'une des revendications 1 à 6, caractérisé en ce que fait partie des moyens de transport du poste de sortie (3) une bande transporteuse (39) qui est disposée de manière à ce que l'une de ses extrémités se trouve dans le liquide, sur l'un des côtés de l'autre cloison de séparation (34), et que son autre extrémité se trouve au-dessus du liquide du sas à liquide, de l'autre côté de l'autre cloison de séparation (34) et s'étende jusqu'à l'ouverture de sortie du poste de sortie (3).

8. Dispositif suivant l'une des revendications 1 à 7, caractérisé en ce que les objets à galvaniser peuvent être transportés de l'autre extrémité du tambour (4) au sas à liquide du poste de sortie (3), par une autre bande transporteuse (36) dont l'une des extrémités s'étend dans l'électrolyte (16) jusqu'en-dessous de l'extrémité concernée du tambour (4), tandis que son autre extrémité s'étend de l'autre côté de la cloison de séparation (31) jusqu'au-dessus du liquide (18) du sas à liquide du poste de sortie (3).

9. Dispositif suivant la revendication 8, caractérisé en ce qu'entre l'extrémité de l'autre bande transporteuse (36) faisant saillie au-dessus du liquide (18) et l'extrémité de la bande transporteuse (39) faisant saillie dans le liquide (18) se trouve un élément constitutif en forme de trémie (38).

10. Dispositif suivant la revendication 9, caractérisé en ce que, dans le poste de sortie (3) sont fixées, au-dessus de la bande transporteuse (36) et de la cuve de galvanisation (1), des buses de projection (37) pour chasser l'électrolyte des objets galvanisés.

11. Dispositif suivant l'une des revendications 1 à 10, caractérisé en ce que les bandes transporteuses (26, 36 et 39) s'étendent suivant une direction perpendiculaire à l'axe longitudinal du tambour (4).

12. Dispositif suivant l'une des revendications 1 à 11, caractérisé en ce que les moyens de guidage (15) sont constitués d'une ou de plusieurs nervures en saillie disposées en forme hélicoidales sur la paroi intérieure du tambour (4).

13. Dispositif suivant l'une des revendications 1 à 12, caractérisé en ce qu'une anode (50) est disposée dans le tambour (4).

14. Dispositif suivant l'une des revendications 1 à 13, caractérisé en ce que le tambour (4) est fabriqué en un matériau perforé.

15. Dispositif suivant la revendication 14, caractérisé en ce que d'autres anodes (51 à 53), de préférence sous forme de plaques, sont disposées parallèlement au tambour (4) et en-dehors de celui-ci dans la cuve de galvanisation (1).

16. Dispositif suivant l'une des revendications 1 à 15, caractérisé en ce que le tambour (4) est en matière plastique et en ce que la liaison électrique avec les objets à galvaniser s'effectue, notamment, par des éléments de contact disposés sur la paroi intérieure du tambour (4).

17. Dispositif suivant la revendication 16, en se référant à la revendication 12, caractérisé en ce que la nervure ou les nervures ménagées en forme hélicoidales sur la paroi intérieure du tambour (4) servent en même temps d'éléments de contact.
